# NEUE EUROPÄISCHE PATENTSCHRIFT

(11) **EP 0 854 336 B2**
(45) Veröffentlichungstag und Bekanntmachung des Hinweises auf die Entscheidung über den Einspruch: **27.07.2005**
(45) Hinweis auf die Patenterteilung: 18.07.2001
(21) Anmeldenummer: 98100096.1
(22) Anmeldetag: 07.01.1998
(51) Int. Cl.: F26B 9/06, F26B 21/12

(54) **Verfahren zum Wenden von in einem Prozessbehälter befindlichen kleinen Gegenständen sowie Vorrichtung zur Durchführung des Verfahrens**
Process for turning small objects in a container and apparatus for carrying out this method
Procédé pour tourner des petits objets dans un récipient et dispositif pour la mise en oeuvre de ce procédé

(30) Priorität: 15.01.1997 DE 19701154
(43) Veröffentlichungstag der Anmeldung: 22.07.1998
(73) Patentinhaber: Atec Pharmatechnik Gmbh, 24966 Sörup (DE)
(72) Erfinder: Atec Pharmatechnik Gmbh, 24966 Sörup (DE)
(74) Vertreter: Bonsmann, Manfred, Dipl.-Ing.

(56) Entgegenhaltungen:
- EP-A- 0 423 377
- EP-A- 0 609 498
- DE-A- 4 139 860
- DE-C- 4 211 485
- FR-A- 2 247 388
- US-A- 1 472 314
- US-A- 3 111 453
- US-A- 4 934 392
- US-A- 4 939 850

## Beschreibung

Die Erfindung bezieht sich auf ein Verfahren zum Trocknen von in einem Prozeßbehälter befindlichen kleinen Gegenständen, wie Verschlußelementen für pharmazeutische Zwecke (Stopfen), nach einer Behandlung der kleinen Gegenstände sowie eine Vorrichtung zur Durchführung dieses Verfahrens, bei dem unter den kleinen Gegenständen eine luftdurchlässige Auflage angeordnet wird, dem Inneren des Prozeßbehälters aufbereitete vorgewärmte Luft zugeführt wird und die kleinen Gegenstände relativ zu dem Prozeßbehälter derart durch Luft umgelagert werden, daß eine vollständige Trocknung erfolgt.

Verschlußelemente für pharmazeutische Zwecke, beispielsweise Stopfen, werden dahingehend behandelt, daß sie in einer Waschphase zunächst mittels hochreinem, keimfreien Wasser gewaschen werden. Das Waschen kann mit oder ohne Zusatz von Detergentien erfolgen. Zur Einleitung der Waschphase wird der Prozeßbehälter zunächst mit den Verschlußelementen gefüllt und es wird Wasser zugegeben. Für den eigentlichen Waschvorgang werden die Verschlußelemente mittels dem Prozeßbehälter zugeführter Druckluft bewegt. Das Waschwasser wird nach dem Behandlungsvorgang wieder abgelassen. Ggf. schließt sich in einer zweiten Phase hieran ein Silikonisieren an. Hierzu wird erneut heißes, hochreines Wasser zugeführt, wobei das Wasser dosiert mit Silikon versetzt wird. Anschließend wird das Wasser entfernt. In einer sich daran anschließenden weiteren Phase erfolgt ein Sterilisieren unter Einsatz von Dampf.

Nach der Dampfsterilisation sind die Verschlußelemente feucht und müssen vor der Entnahme getrocknet werden. Ein hierfür verwendbarer, herkömmlicher Trockener ist aus DE 41 39 860 bekannt. Damit keine Tropfen verbleiben, ist es bekannt, die Stopfen in dem Prozeßbehälter derart zu bewegen, daß eine möglichst vollständige Trocknung erfolgt.

Hierzu ist es bekannt, den Prozeßbehälter während der Zufuhr von Warmluft mechanisch zu bewegen, um zu erreichen, daß während des Trocknungsvorganges die Verschlußelemente jeweils gegenüber ihrer vorherigen Lageposition andere Positionen einnehmen, damit die Warmluft auch diejenigen Bereiche der Verschlußelemente erreichen kann, die bei der vorhergehenden Lageposition entweder gegen die Innenwandung des Prozeßbehälters oder gegen andere Stopfen anlagen (sog. Wenden). Hierbei ist nachteilig, daß für die Erzeugung einer mechanischen Bewegung des Prozeßbehälters aufwendige Einrichtungen erforderlich sind. Außerdem tritt durch die ständige Reibung der Verschlußelemente gegeneinander bei Trocknungsverfahren nach dem Stand der Technik ein unerwünschter Partikelabrieb auf. Weiterhin tritt insbesondere bei silikonisierten Verschlußelementen während bekannten Trocknungsverfahren häufig das unerwünschte Phänomen auf, daß die Verschlußelemente aneinander haften und somit verklumpen (sog. Kompaktieren).

Es sind auch Wirbelschichttrockner bekannt, beispielsweise aus "K. Kröll: Trockner und Trocknungsverfahren, Springer-Verlag 1959, S. 275 ff", t bei denen Luft ständig mit solcher Geschwindigkeit durch eine Schicht von Teilchen nach oben strömt, daß die Teilchen leicht angehoben und aufgelockert, aber nicht weggetragen werden. Dabei sind sämtliche Teile dauernd in Bewegung. Hierdurch können rieselfähige Güter, zu denen auch Kunststoffe gehören können, getrocknet werden. Nachteilig ist hier ebenfalls, daß die Teilchen aufgrund ihrer Bewegung häufig aneinanderstoßen und dabei einen erheblichen Abrieb erzeugen. Darüberhinaus sind diese wirbelschichttrockner nicht für Teilchen geeignet, die zum Verklumpen bzw. Kompaktieren neigen.

In der DE 42 11 485 C2 wird ein Verfahren zur Entfernung von Feuchtigkeit aus dem Inneren eines Feststoffes, beispielsweise aus Holz beschrieben. Das Holz wird dabei zunächst mit einem hohen Druck beaufschlagt, der die Flüssigkeit mechanisch aus dem Feststoff austreibt, und anschließend einem periodisch rasch wechselnden Druck ausgesetzt, um die restliche Feuchtigkeit zu entfernen. Auch hier ist durch den ständigen Druckwechsel die Gefahr eines starken Partikelabriebs gegeben.

Der vorliegenden Erfindung liegt die Aufgabe zugrunde, ein Verfahren und eine Vorrichtung zur Durchführung dieses Verfahrens der eingangs genannten Art zu schaffen, mit dem bzw. mit der untermöglichst geringem technischen Aufwand eine möglichst vollständige Trocknung kleiner Gegenstände erreicht und dabei ein Partikelabrieb und ein Kompaktieren weitestgehend vermieden wird.

Die Lösung dieser Aufgabe erfolgt erfindungsgemäß durch die Merkmale von Anspruch 1.

Hierbei ist vorteilhaft, daß ein schonendes Anheben und nachfolgendes Wenden der kleinen Gegenstände derart erfolgt, daß anschließend die heiße Luft auch an in der vorherigen Lageposition unzugängliche Bereiche herangeführt wird und damit letztlich ein allseitiges Trocknen gewährleistet ist, ohne daß ein Kompaktieren beispielsweise silikonisierter kleiner Gegenstände auftritt.

Eine Vorrichtung zur Durchführung des Verfahrens ist durch die Merkmale von Anspruch 2 gekennzeichnet.

Die Erfindung wird nachfolgend anhand des in der Zeichnung schematisch dargestellten Ausführungsbeispiels näher erläutert.

Die einzige Figur zeigt eine schematische Darstellung eines Prozeßbehälters und eines Druckwindkessels mit den entsprechenden Leitungsverbindungen. Die zur Prozeßsteuerung erforderlichen Ventile sind nicht dargestellt.

Ein mit 1 bezeichneter Prozeßbehälter ist zur Behandlung von Verschlußelementen für pharmazeutische Zwecke vorgesehen. Die Behandlung weist eine Waschphase, ggf. eine Silikonisierungsphase, eine anschließende Sterilisierphase und eine sich daran anschließende Trocknungsphase auf. Gegenstand der vorliegenden Erfindung ist lediglich die Trocknungsphase.

Der Prozeßbehälter 1 weist eine mit2 bezeichnete, perforierte Auflage für die Verschlußelemente, z. B. Stopfen (nicht dargestellt) auf. Die Verschlußelemente werden in den Prozeßbehälter 1 über eine (nicht dargestellte) Öffnung eingeführt. Dem Prozeßbehälter 1 wird von einem schematisch dargestellten Anschluß 3 aus über ein eine Rohrverbindung und ein Medienrohr 4 hochreines Wasser (WFI, Water for Injection) zugeführt. Ggf. werden über einen Anschluß 5 Detergentien zugegeben. Für den Waschvorgang wird Druckluft über einen Anschluß 6 über eine Leitung 7 und das Medienrohr 4 dem Inneren des Prozeßbehälters zugeführt, wodurch die Verschlußelemente in dem Wasser bewegt werden und dadurch der Waschvorgang erfolgt. Die Druckluft entweicht über einen Abluftanschluß 15. Nach Abschluß des Waschvorgangs wird das Wasser über einen Wasserablaß 8 abgeleitet.

Bei Bedarf kann anschließend eine Silikonisierung erfolgen. Hierzu wird dem Behälterinneren erneut Wasser zugeführt, welchem Silikon über eine Dosiereinrichtung 9 zugesetzt wurde. Anschließend werden die Verschlußelemente erneut mittels zugeführter Druckluft bewegt. Nach Abschluß des Silikonsiervorganges wird das Wasser wiederum abgelassen.

Anschließend erfolgt ein Sterilisiervorgang. Hierzu wird dem Prozeßbehälter 1 von der Oberseite her Reindampf über einen Anschluß 10 zugeführt. Die Sterilisation erfolgt bei etwa 120°C über etwa 20 Minuten bei erhöhtem Druck. Nach dem Sterilisieren wird der Prozeßbehälter wieder auf Atmosphärendruck gebracht.

Anschließend erfolgt der Trocknungsvorgang der Verschlußelemente. Hierzu wird dem Inneren des Prozeßbehälters über das Medienrohr 4 erwärmte Sterilluft über einen Anschluß 11 zugeführt.

Um ein allseitiges Trocknen in schonender - d. h. einen Partikelabrieb vermeidender - Weise zu erreichen, wird dem Inneren des Prozeßbehälters über das Medienrohr 4 und ein Prozeßrohr 12 taktweise ein Luftmassenstrom aus einem mit 13 bezeichneten Druckwindkessel zugeführt. Der Druckwindkessel 13 steht an der dem Prozeßrohr 12 gegenüberliegenden Seite mit dem Druckluftanschluß 6 in Verbindung, so daß bei geschlossenem Druckwindkessel 13 und Zufuhr von Druckluft 6 ein Überdruck aufgebaut werden kann. Über eine (nicht dargestellte) Steuereinrichtung wird dann aus dem unter Überdruck stehenden Druckwindkessel 13 ein dosierter Luftmassenstrom dem Prozeßbehälter 1 von der Unterseite, also durch die perforierte Auflage 2 der Verschlußelemente, zugeführt. Dies hat zur Folge, daß die auf der Auflage 2 aufliegenden Verschlußelemente angehoben und gewendet werden, wobei unter Wenden verstanden wird, daß die Verschlußelemente gegenüber ihrer vorherigen Position jeweils eine andere Position einnehmen, so daß die warme Sterilluft 11 auch diejenigen Bereiche der Verschlußelemente erreichen kann, die bei der vorhergehenden Lageposition entweder gegen die Innenwandung des Prozeßbehälters 1 oder gegen andere Verschlußelemente anlagen. Dieser Umlagerungs- bzw. Wendeprozeß kann ggf. mehrfach wiederholt werden, bis der gewünschte Trocknungsgrad erreicht ist.

Anschließend kann der Prozeßbehälter mit den darin befindlichen Verschlußelementen mit Stickstoff über einen Anschluß 14 überlagert werden.

## Patentansprüche

1. Verfahren zum Trocknen von in einem Prozeßbehälter (1) befindlichen kleinen Gegenständen, wie Verschlußelementen von pharmazeutischen Gefäßen od. dgl. nach einer Behandlung der Verschlußelemente, bei dem unter den kleinen Gegenständen eine luftdurchlässige Auflage (2) angeordnet wird, dem Inneren des Prozeßbehälters aufbereitete vorgewärmte Luft (11) zugeführt wird, die kleinen Gegenstände durch die aufbereitete vorgewärmte Luft (11) getrocknet werden, während sie auf der Auflage (2) aufliegen, und während des Trocknens mindestens einmal kurzzeitig ein zusätzlicher Luftmassenstrom (19, 12) aus einem Druckwindkessel (13) unter die Auflage (2) geleitet wird, der die kleinen Gegenstände relativ zu dem Prozeßbehälter anhebt und **dadurch** wendet, wodurch eine vollständige Trocknung erfolgt.

2. Vorrichtung zur Durchführung des Verfahrens nach Anspruch 1, mit einer Zuführung für die aufbereitete vorgewärmte Luft (11) in den Prozeßbehälter (1), wobei die Auflage (2) perforiert ausgebildet ist, **dadurch gekennzeichnet, daß** der Prozeßbehälter (1) mit einem gegenüber dem Druck im Prozeßbehälter unter Überdruck stehenden Druckwindkessel (13) über ein Prozeßrohr (12) in Verbindung steht, eine Steuereinrichtung zur mindestens einmaligen Zuführung eines zusätzlichen Luftmassenstroms aus dem Druckwindkessel in den Prozeßbehälter vorgesehen ist, und daß das Prozeßrohr unterhalb der perforierten Auflage (2) mit dem Prozeßbehälter verbunden ist, und die Vorrichtung dahingehend ausgebildet ist, daß während der Zuführung der aufbereiteten vorgewärmten Luft (11) auf der Auflage (2) aufliegende Verschlußelemente von pharmazeutischen Gefäßen bei Zuführung des zusätzlichen Massenstromes angehoben und gewendet werden.

## Claims

1. A method of drying small articles disposed in a process container (1), such as closure elements of pharmaceutical receptacles or the like, after a treatment of the closure elements, wherein an air-permeable support (2) is arranged under the small articles, prepared preheated air (11) is fed to the interior of the process container, the small articles are dried by the prepared preheated air (11) while they are resting on the support (2), and an additional mass flow of air (13, 12) is passed under the support (2) for a short time at least once during the drying operation from a compressed-air tank (13), said additional flow of air lifting the small articles relative to the process container and thereby turning them, whereby complete drying is effected.

2. Apparatus for carrying out the method according to claim 1 comprising a feed means for feeding the prepared preheated air (11) into the process container (1), wherein the support (2) is perforated, **characterised in that** the process container (1) communicates by way of a process tube (12) with a compressed-air tank (13) which is under an increased pressure in relation to the pressure in the process container, there is provided a control device for at least once feeding an additional mass flow of air out of the compressed-air tank into the process container, and that the process tube is connected to said process container beneath the perforated support (2), and that the apparatus is arranged to the effect that during the feeding of said prepared preheated air (11) closure elements of pharmaceutical receptacles resting on said support (2) are lifted and turned on feeding said additional mass flow of air.

## Revendications

1. Procédé pour sécher des petits objets se trouvant dans un récipient de processus (1), tels que des éléments de fermeture de récipients pharmaceutiques ou éléments similaires, après un traitement des éléments de fermeture, dans lequel un support (2) perméable à l'air est placé sous les petits objets, et de l'air (11) traité et préchauffé est amené à l'intérieur du récipient de processus, les petits objets sont séchés par l'air (11) traité et préchauffé, pendant qu'ils reposent sur le support (2) et dans lequel un courant de masse d'air (13, 12) suppémentaire, en provenance d'un régulateur à air comprimé (13), est dirigé momentanément au moins une fois sous le support (2) pendant le séchage, ce courant soulevant les petits objets par rapport au récipient de processus et les retournant de ce fait, un séchage complet étant ainsi réalisé.

2. Dispositif pour l'exécution du procédé selon la revendication 1, avec une alimentation de l'air traité et préchauffé (11) dans le récipient de processus (1), le support (2) étant perforé, **caractérisé en ce que** le récipient de processus (1) est en liaison avec un régulateur à air comprimé (13) en surpression par rapport à la pression dans le récipient de processus (1) par l'intermédiaire d'un tuyau de processus (12), un dispositif de commande étant prévu pour alimenter au moins une fois un courant de masse d'air supplémentaire en provenance du régulateur à air comprimé dans le récipient de processus, et **en ce que** le tuyau de processus est raccordé au récipient de processus en-dessous du support perforé (2), et le dispositif étant **caractérisé en ce que**, pendant l'alimentation de l'air (11) traité et préchauffé, des éléments de fermeture de récipients pharmaceutiques reposant sur le support (2) sont soulevés et retournés lors de l'alimentation du courant de masse d'air suppémentaire.
